# EUROPÄISCHE PATENTSCHRIFT

(11) **EP 1 174 578 B1**
(45) Veröffentlichungstag und Bekanntmachung des Hinweises auf die Patenterteilung: **04.05.2005**
(21) Anmeldenummer: 01116725.1
(22) Anmeldetag: 18.07.2001
(51) Int. Cl.: E06B 3/964, E06B 3/96

(54) **Fenster- oder Türrahmen mit einer Vorrichtung zum Verbinden zweier Profilleisten**
Window or door frame with a device for connecting two section members
Cadre de fenêtre ou de porte avec un dispositif pour relier deux profilés

(30) Priorität: 18.07.2000 DE 10034914
(43) Veröffentlichungstag der Anmeldung: 23.01.2002
(73) Patentinhaber: Unilux AG, 54528 Salmtal (DE)
(72) Erfinder: Herres, Christoph, 54516 Wittlich (DE); Stemann, Hartmut, 54516 Wittlich (DE)
(74) Vertreter: von Hellfeld, Axel, Dr. Dipl.-Phys.

(56) Entgegenhaltungen:
- EP-A- 0 515 845
- DE-A- 19 854 925
- DE-U- 29 723 410
- FR-A- 2 036 781

## Beschreibung

Die Erfindung betrifft eine Verbindung zweier Profilleisten gemäß dem Oberbegriff des Patentanspruchs 1, einen Fenster- oder Türrahmen gemäß dem Oberbegriff des Patentanspruchs 3 sowie ein Verfahren zum Verbinden zweier Profilleisten mit einer derartigen Verbindung.

Fenster- oder Türrahmen sind aus Profilleisten zusammengesetzt, die in der Ebene einer Glasscheibe oder Füllung angeordnet sind. Die Profilleisten bilden einen die Glasscheibe umgebenden Flügelrahmen und gegebenenfalls die Glasscheibe unterteilende Sprossen sowie einen Blendrahmen und gegebenenfalls in diesem angeordnete Kämpfer. Der Fenster- oder Türrahmen kann mit Profilleisten nur aus Metall oder mit Profilleisten aus Metall und Holz als Vorsatzrahmen- oder Verbundprofilkonstruktion gebildet sein. Als Metall wird meist Aluminium gewählt.

Die Profilleisten sind durch Verbindungsteile miteinander verbunden, damit sie auch bei Verformung des Rahmens, beispielsweise durch thermisch bedingte Längenänderungen der Profilleisten, dauerhaft aneinander anliegen.

Bei bekannten Fenster- oder Türrahmen weisen die Profilleisten je eine längsgerichtete, hinterschnittene Nut auf, in die je ein Schenkel eines L-förmigen oder T-förmigen Verbindungsteils eingesetzt ist. Die Schenkel des Verbindungsteils sind so bemessen, daß sie mit geringem Spiel an einer Stirnseite einer Profilleiste in Längsrichtung der Nut in diese eingeschoben werden können. Beim Einschieben müssen gleichzeitig die Profilleisten zueinander positioniert werden, wobei sowohl das Verbindungsteil als auch die Profilleisten bewegt werden müssen. Aus diesem Grund werden die Profilleisten bisher manuell montiert.

Um eine Kämpfer- oder Sprossen-Profilleiste in einem Rahmen anzubringen, ist es bekannt, ein T-förmiges Verbindungsteil mit seinem Längsschenkel in die Nut der Kämpfer- oder Sprossen-Profilleiste einzuschieben und dort zu verstemmen. Der Querschenkel des T-förmigen Verbindungsteils ragt über die Kämpfer- oder Sprossen-Profilleiste hinaus. Damit er mit der Rahmen-Profilleiste verbunden werden kann, muß in dieser eine Aussparung ausgefräst worden sein und nachfolgend der Querschenkel verschraubt oder verklebt werden. Das Fräsen, wie auch das Verschrauben und Verkleben der Teile ist verhältnismäßig aufwendig.

Aus dem gattungsbildenden Stand der Technik gemäß der FR 2 036 781 ist eine Vorrichtung zum Verbinden zweier Metallprofile bekannt, wobei in dem einen Metallprofil eine Öffnung zum Einbringen eines Zugelements und in dem anderen Metallprofil eine Durchgangsbohrung zum Befestigen eines als Halteelement ausgebildeten Zugankers vorgesehen ist. Der Zuganker wird senkrecht zu seiner durch die Durchgangsbohrung festgelegten Bewegungsrichtung vermittels des Zugelements verspannt. Dieser Stand der Technik sieht vor, dass beide Metallprofile mit entsprechenden Ausnehmungen versehen werden müssen, was einerseits den Bearbeitungsaufwand zum Verbinden der beiden Metallprofils erhöht und andererseits Verletzungen der Außenoberfläche der Metallprofile erforderlich macht. In derartig unterbrochenen Außenoberflächenabschnitten lagert sich erfahrungsgemäß Schmutz ab. Darüber hinaus wird dadurch das optische Erscheinungsbild der miteinander verbundenen Metallprofile beeinträchtigt.

Auch aus der EP 0 515 845 ist eine Verbindungsvorrichtung zur Verbindung zweier Profilelemente bekannt. Bei dieser Verbindungsvorrichtung ist gegenüber dem vorstehend diskutierten Stand der Technik gemäß der FR 2 036 781 zwar keine Durchgangsbohrung in einem der Profilelemente zum Festlegen des als Zugankers ausgebildeten Halteelements erforderlich. Vielmehr wird das Halteelement in einem gesonderten Aufnahmeelement innerhalb einem der Metallprofile aufgenommen. Allerdings ist dieses zusätzliche Aufnahmeelement durch eine Befestigungsschraube in dem zugeordneten Profil festzulegen, was wiederum eine Bohrung mit den vorstehend beschriebenen Nachteilen voraussetzt. Darüber hinaus ist die aus diesem Stand der Technik bekannte Konstruktion verhältnismäßig aufwendig und erfordert eine Vielzahl verschiedener Teile.

Schließlich ist aus der DE 297 23 41 U1 eine Eckverbindung für Profile bekannt, bei welcher über Winkelelemente zwei Profile miteinander verbunden werden. Die beiden Profile sind verhältnismäßig aufwendig gestaltet, da sie Komponenten aufweisen, die im Gehrungsstoß aufeinandertreffen und andere Profilkomponenten aufweisen, die hingegen in stumpfem Stoß aufeinandertreffen.

Aufgabe der Erfindung ist es, die oben genannten Nachteile zu überwinden und insbesondere das Verbinden von Profilleisten eines Fenster- oder Türrahmens einfacher zu gestalten. Die Aufgabe ist erfindungsgemäß durch eine Verbindung gemäß Patentanspruch 1, einen Fenster- oder Türrahmen gemäß Patentanspruch 3 und ein Verfahren gemäß Patentanspruch 11 gelöst.

Erfindungsgemäß ist an der zweiten Profilleiste in der Nähe der Stirnseite ein Halteelement ortsfest angebracht, in der Wand einer ersten Profilleiste eine Öffnung ausgebildet, und ein Zugelement vorgesehen, das sich an der vom Halteelement abgewandten Seite der Wand abstützt, durch die Öffnung ragt und derart mit dem Halteelement verbunden ist, dass die zweite Profilleiste gegen die erste Profilfläche vorgespannt ist. Die in der ersten Profilleiste vorgesehene Öffnung kann einfach gebohrt werden. Das Einbringen und Spannen des Zugelements sind ebenfalls einfach zu realisierende Arbeitsgänge, die gut automatisierbar sind.

Der erfindungsgemäße Fenster- oder Türrahmen weist darüber hinaus den Vorteil auf, daß bei ihm die Profilleisten von dem Zugelement gegeneinander vorgespannt sind. Die Profilleisten liegen daher stets aneinander an, so daß ein einwandfreier optischer Eindruck vermittelt und ein Eindringen von Schmutz verhindert wird.

Bei einer vorteilhaften Weiterbildung des erfindungsgemäßen Fenster- oder Türrahmens ist die Wand eine Seitenwand der ersten Profilleiste, und die zweite Profilleiste liegt mit ihrer Stirnseite an der Seitenwand an. Die Seitenwand einer Profilleiste aus Metall bekannter Fenster- oder Türrahmen weist im allgemeinen im Vergleich zu Stegen der Profilleiste eine verhältnismäßig große Breite auf, so daß zum Ausbilden der Öffnung in der Seitenwand ausreichend Platz besteht. Ferner ist die Seitenwand meist geneigt zu einer Vorderwand ausgebildet, was vorteilhaft genutzt werden kann, um ein Zugelement ebenfalls geneigt durch die Seitenwand zu führen und dabei die Stege zu umgehen.

Bekannte Profilleisten aus Metall weisen verschiedenste Stützflächen auf, die erfindungsgemäß vorteilhaft beim Verbinden der Profilleisten genutzt werden, indem an dem Halteelement ein Stützelement vorgesehen ist, das an einer Stützfläche der ersten Profilleiste angreift, um so ein Drehen der zweiten Profilleiste um ihre Längsachse relativ zur ersten Profilleiste zu verhindern. Während bei bekannten Fenster- oder Türrahmen das Verbindungsteil mit den einzelnen Profilleisten je derart starr verbunden ist, daß durch eine einzelne Verbindung ein Verschieben und ein Verdrehen der Profilleisten relativ zueinander ausgeschlossen ist, sind bei dem erfindungsgemäßen Fenster- oder Türrahmen die Sicherungsfunktionen gegen Verschieben und gegen Verdrehen getrennt. Während das Zugelement die Profilleisten aneinander bindet, stellt das Stützelement zusätzlich die Drehlage sicher. Dazu muß das Stützelement nicht mit der zweiten Profilleiste verbunden werden. Seine Wirkung erzielt er bereits durch das erfindungsgemäß vorgesehene Angreifen an der Stützfläche der ersten Profilleiste.

Als Stützfläche wird vorteilhaft ein Längsrand der Wand und als Stützelement ein einstückig mit dem Halteelement ausgebildeter Stützarm verwendet. Der Stützarm kann somit besonders klein ausgebildet sein, was neben geringen Materialkosten auch den Vorteil hat, daß der Stützarm im an der zweiten Profilleiste montierten Zustand nur geringfügig über diese hinausragt. Er behindert daher nicht die Montage der Profilleisten.

Das erfindungsgemäße Halteelement kann vorteilhaft, wie die Schenkel bekannter Verbindungsteile, von der Stirnseite der zweiten Profilleiste aus in eine längsgerichtete, hinterschnittene Nut eingeschoben und mit der zweiten Profilleiste verstemmt sein. Diese bewährte und stabile Verbindung kann durch vorhandene Maschinen ausgeführt werden, wobei die erforderlichen Festigkeitswerte unzweifelhaft erzielt werden. Das erfindungsgemäße Halteelement hat im Vergleich zu bekannten Verbindungsteilen den Vorteil, daß es nicht zwingend über die Stirnseite hinausragt und beim Bewegen und Anordnen der zweiten Profilleiste nicht hinderlich ist.

Eine besonders kostengünstige und maschinell einfach zu realisierende Verbindung der Profilleisten ist geschaffen, indem im Halteelement eine Bohrung ausgebildet ist, und das Zugelement eine Schraube ist, die insbesondere selbstschneidend in die Bohrung eingeschraubt ist. Ein derart gestaltetes Halteelement kann besonders kostengünstig hergestellt werden. Die Schraube ist als Massenartikel sehr preisgünstig und kann durch bekannte Verfahren preiswert und prozeßsicher zugeführt und eingeschraubt werden.

Indem das erfindungsgemäße Halteelement vorteilhaft aus Kunststoff hergestellt ist, weist es eine gewisse Elastizität auf, die zum Vorspannen der beiden Profilleisten gegeneinander beiträgt. Darüber hinaus ist ein Kunststoffteil besonders kostengünstig herstellbar.

Ein bevorzugtes Ausführungsbeispiel der Erfindung wird anschließend mit Bezug auf die beigefügten Zeichnungen näher erläutert. Es zeigt:
- Fig.1: ein Halteelement in einer Seitenansicht,
- Fig.2: die Draufsicht II-II in Fig.1
- Fig.3: die Vorderansicht III-III in Fig.1,
- Fig.4: einen Fenster- oder Türrahmen mit einer Stoßverbindung zweier Profilleisten in einem Längsschnitt,
- Fig.5: den Schnitt V-V in Fig.4., und
- Fig.6-8: eine Abwandlung des in den Figuren 1 - 3 gezeigten Halteelementes.

In Fig.1 bis 3 ist ein Halteelement 10 veranschaulicht, das einen länglichen, quaderförmigen Grundkörper 12 aufweist. An den länglichen Seitenflächen des Grundkörpers 12 sind je zwei aufeinanderfolgende längliche, quaderförmige Ansätze 14 und 16 ausgebildet, die von einer Aussparung 18 unterbrochen sind. Die Ansätze 14 und 16 sind von der Ober- und Unterseite des Grundkörpers 12 zurückversetzt, so daß an den Längsrändern des Halteelements 10 Stufen gebildet sind.

Eine Stirnfläche 20 des Grundkörpers 12 ist in einem Winkel α von ca. 20° geneigt ausgebildet. In dem Halteelement 10 und der Stirnfläche 20 ist eine Bohrung 22 ausgeformt, die sich rechtwinklig zur Stirnfläche 20 durch den gesamten Grundkörper 12 erstreckt. Die Öffnung der Bohrung 22 in der Stirnfläche 20 liegt, bezogen auf Fig.3, im oberen, mittleren Bereich der Stirnfläche 20. Die Bohrung 22 hat ein Gewinde oder ist geeignet für eine selbstschneidende Schraube.

Nahe der Stirnfläche 20 schließt an den Grundkörper 12 ein gewinkelter Stützarm 24 an, der bezogen auf Fig.1 und 2 einen vom Grundkörper 12 nach oben lotrecht abstehenden Armabschnitt 26 und einen an diesen anschließenden, sich zum Grundkörper parallel erstreckenden Armabschnitt 28 aufweist. Der Armabschnitt 28 ragt über die geneigte Stirnfläche 20 hinaus. Der Armabschnitt 26 ist dicker als der Armabschnitt 28 ausgebildet. Der Übergang zwischen dem Grundkörper 12 und dem Armabschnitt 26 ist mit einer Schrägung versehen, deren Oberfläche sich etwa parallel zur Bohrung 22 erstreckt.

Fig.4 und 5 zeigen das Halteelement 10 im eingebauten Zustand. Es dient dann zum Verbinden einer ersten und einer zweiten Profilleiste 30 bzw. 32 aus Aluminium. Im dargestellten Ausführungsbeispiel ist die Profilleiste 30 eine Flügelleiste und die Profilleiste 32 eine Flügelsprossenleiste.

Die Profilleiste 30 weist eine Vorderwand 34 und eine von dieser bezogen auf Fig.4 nach links und oben abstehende Seitenwand 36 auf. Die Seitenwand 36 steht nicht lotrecht von der Vorderwand 34 ab, sondern umfaßt zwei Seitenwandabschnitte 36a und 36b, von denen der Seitenwandabschnitt 36a zur Vorderwand 34 in einem Winkel von ca. 55° und der Seitenwandabschnitt 36b in einem Winkel von etwa 75° geneigt sind. Am Seitenwandabschnitt 36b ist eine Dichtnut 38 ausgebildet, wobei der Seitenwandabschnitt 36b in diesem Bereich einen Längsrand 40 und an der gegenüberliegenden Seite der Dichtnut 38 einen Längsrand 42 aufweist.

Die zweite Profilleiste 32 weist eine Vorderwand 44 und zwei von deren Längsrändern abstehende Seitenwände 46 und 48 auf. Die Seitenwände 46 und 48 weisen Abschnitte auf, die entsprechend den Seitenwandabschnitten 36a und 36b geneigt sind. Von der Vorderwand 44 stehen ferner zwei Stege 50 und 52 ab, die sich in der Richtung der Seitenwände 46 und 48 erstrecken. Die Stege 50 und 52 umfassen je einen Stegabschnitt 50a bzw. 52a, der lotrecht von der Vorderwand 44 absteht, sowie zwei Stegabschnitte 50b und 50c bzw. 52b und 52c, die vom Stegabschnitt 50a bzw. 52a je einander zugewandt abstehen und sich parallel zur Vorderwand 44 erstrecken. Die Stege 50 und 52 bilden gemeinsam eine hinterschnittene Nut 54.

Der dargestellte montierte Zustand wird wie folgt hergestellt: An der ersten Profilleiste 30 wird im Übergangsbereich zwischen den Seitenwandabschnitten 36a und 36b eine Bohrung oder Öffnung 56 ausgebildet, die zur Vorderwand 34 etwa in einem Winkel von 20° geneigt ist. Die Bohrung 56 wird in Längsrichtung der Profilleiste 30 dort ausgebildet, wo anschließend das Halteelement 10 bzw. die zweite Profilleiste 32 angebracht werden soll.

In einem getrennten Arbeitsgang wird die zweite Profilleiste 32 mit einer profilierten Stirnseite 58 versehen. Die Profilierung wird derart ausgebildet, daß die Stirnseite später an der Seitenwand 36 der ersten Profilleiste 30 möglichst dicht anliegt. Die Stirnseite 58 weist demnach ebenfalls zwei Abschnitte auf, die in einem Winkel von 55° bzw. 75° zur Längsrichtung der zweiten Profilleiste 32 geneigt sind.

In einem dritten getrennten Arbeitsgang wird in die hinterschnittene Nut 54 der zweiten Profilleiste 32 das Halteelement 10 von der profilierten Stirnseite 58 aus derart eingeschoben, daß der Armabschnitt 28 des Stützarms 24 über die Seitenwände 46 und 48 hinausragt, die Stirnfläche 20 jedoch geringfügig hinter der Stirnseite 58 zurücksteht. Das eingeschobene Halteelement 10 wird nachfolgend im Bereich der Aussparungen 18 verstemmt. Eine derartige Verstemmung 60 als solche ist dem Fachmann bekannt und wird daher nicht weiter erläutert.

In einem abschließenden Arbeitsgang werden die beiden Profilleisten 30 und 32 derart zueinander angeordnet, daß die Bohrung 56 in der ersten Profilleiste 30 über der Bohrung 22 im Halteelement 10, das in der zweiten Profilleiste 32 ortsfest angebracht ist, zu liegen kommt. Zum Verbinden der beiden Profilleisten 30 und 32 wird eine Schraube 62 durch die Bohrung 56 geführt und in der Bohrung 22 verschraubt. Die Schraube 62 zieht dabei das Halteelement 10 und damit die Profilleiste 32 gegen die Seitenwand 36 der Profilleiste 30. Der Armabschnitt 28 greift an die Längsränder 40 und 42 der Seitenwand 36 und stützt sich an diesen ab. Er verhindert somit ein Verdrehen der zweiten Profilleiste 32 um deren Längsachse relativ zur ersten Profilleiste 30.

Die Figuren 6, 7 und 8 zeigen eine Abwandlung des in den Figuren 1 bis 3 dargestellten Halteelementes, wobei einander funktionsgleiche oder funktionsähnliche Bauteile mit der gleichen Bezugszahl versehen sind, ergänzt durch den Buchstaben "a". Die Abwandlung gegenüber dem oben anhand der Figuren 1 bis 3 beschriebenen Halteelement ist aus den Figuren 6, 7 und 8 unmittelbar erkennbar. Die Bohrung 22a entspricht der Bohrung 22 der Figuren 1 bis 3 und die Stirnfläche 20a entspricht der Stirnfläche 20 gemäß den Figuren 1 bis 3. Beim Ausführungsbeispiel nach den Figuren 6 bis 8 fehlt der gewinkelte Stützarm. Insofern ist die Variante gemäß den Figuren 6 bis 8 einfacher herzustellen und auch einfacher zu montieren. Der Ansatz 24a ermöglicht eine relativ hohe Stirnfläche 20a und eine entsprechende Bohrung 22a, von der in Figur 7 nur die Bohrungsachse schematisch dargestellt ist.

## Patentansprüche

1. Verbindung einer ersten Profilleiste (30) aus Metall mit einer zweiten Profilleiste (32) aus Metall mittels einer Verbindungsvorrichtung,
wobei die erste Profilleiste (30) mit einer Öffnung (56) in einer Wand (36) ausgebildet ist, die nach einem Verbinden der Profilleisten (30, 32) an der zweiten Profilleiste (32) anliegt,
wobei weiter die zweite Profilleiste (32) mit einer längsgerichteten hinterschnittenen Nut (54) ausgebildet ist,
wobei weiter die Verbindungsvorrichtung ein Halteelement (10) und ein Zugelement (62) aufweist,
wobei weiter das Halteelement (10) an der zweiten Profilleiste (32) in der Nähe von deren Stirnseite (58) derart ortsfest anbringbar ist, dass eine Stirnfläche (20) des Halteelements (10) hinter der Stirnseite (58) zurücksteht,
wobei weiter in der Stirnfläche (20) eine Bohrung (22) vorgesehen ist
und wobei das Zugelement (62) sich an der ersten Profilleiste (30) an deren vom Halteelement (10) abgewandten Seite der Wand (36) abstützen kann, die die Öffnung (56) aufweist, durch die sich das Zugelement (62) erstrecken kann, und wobei das Zugelement (62) mit der Bohrung (22) des Halteelements (10) derart verbindbar ist, dass die zweite Profilleiste (32) gegen die erste Profilleiste (30) vorgespannt ist,
**dadurch gekennzeichnet,**
**dass** das Halteelement (10) einen länglichen Grundkörper (12) aufweist, mit welchem es in eine längsgerichtete, hinterschnittene Nut (54) der zweiten Profilleiste formschlüssig einschiebbar und darin, insbesondere durch Verstemmen, festlegbar ist, und dass das Halteelement (10) mit einem Ansatz (24) versehen ist, der die Stirnfläche (20) zur Positionierung der Bohrung (22) vergrößert.

2. Verbindung nach Anspruch 1,
**dadurch gekennzeichnet, dass** am Halteelement (10) ein Stützelement (24) ausgebildet ist, das derart an einer Stützfläche (40, 42) der ersten Profilleiste (30) angreifen kann, dass ein Drehen der zweiten Profilleiste (32) um deren Längsachse relativ zur ersten Profilleiste (30) verhindert ist.

3. Fenster- oder Türrahmen mit
- einer ersten Profilleiste (30) aus Metall, die eine Wand (36) aufweist, und
- einer zweiten Profilleiste (32) aus Metall, die mit einer Stirnseite (58) an der ersten Profilleiste (30) anliegt,
**dadurch gekennzeichnet, dass** die erste Profilleiste (30) mit der zweiten Profilleiste (32) vermittels der Verbindung nach Anspruch 1 oder 2 verbunden ist, wobei
- an der zweiten Profilleiste (32) in der Nähe der Stirnseite (58) das Halteelement (10) derart ortsfest angebracht ist, dass die Stirnfläche (20) des Halteelements (10) hinter der Stirnseite (58) der zweiten Profilleiste (32) zurücksteht,
- in der Wand (36) der ersten Profilleiste (30) die Öffnung (56) ausgebildet ist, und
- das Zugelement (62) sich an der vom Halteelement (10) abgewandten Seite der Wand (36) abstützt, durch die Öffnung (56) ragt und derart mit dem Halteelement (10) verbunden ist, dass die zweite Profilleiste (32) gegen die erste Profilleiste (30) vorgespannt ist.

4. Fenster- oder Türrahmen nach Anspruch 3,
**dadurch gekennzeichnet, dass** die Wand eine Seitenwand (36) der ersten Profilleiste (30) ist und die zweite Profilleiste (32) mit ihrer Stirnseite (58) an der Seitenwand (36) anliegt.

5. Fenster- oder Türrahmen nach Anspruch 3 oder 4,
**dadurch gekennzeichnet, dass** die erste Profilleiste (30) eine Stützfläche (40, 42) aufweist und an dem Halteelement (10) ein Stützelement (24) vorgesehen ist, das so an die Stützfläche (40, 42) greift, dass ein Drehen der zweiten Profilleiste (32) um ihre Längsachse relativ zur ersten Profilleiste (30) verhindert ist.

6. Fenster- oder Türrahmen nach Anspruch 5,
**dadurch gekennzeichnet, dass** die Stützfläche ein Längsrand (40, 42) an der Wand (36) der ersten Profilleiste (30) und das Stützelement ein am Halteelement (10) einstückig ausgebildeter Stützarm (24) ist.

7. Fenster- oder Türrahmen nach einem der Ansprüche 3 bis 6,
**dadurch gekennzeichnet, dass** die zweite Profilleiste (32) eine längsgerichtete, hinterschnittene Nut (54) ausweist, in die das Halteelement (10) von der Stirnseite (58) der zweiten Profilleiste (32) aus eingeschoben und insbesondere mit der zweiten Profilleiste (32) verstemmt ist.

8. Fenster- oder Türrahmen nach einem der Ansprüche 3 bis 7,
**dadurch gekennzeichnet, dass** im Halteelement (10) eine Bohrung (22) ausgebildet ist, und das Zugelement eine Schraube (62) ist, die insbesondere selbstschneidend in die Bohrung (22) eingeschraubt ist.

9. Fenster- oder Türrahmen nach einem der Ansprüche 3 bis 8,
**dadurch gekennzeichnet, dass** das Halteelement (10) aus Kunststoff hergestellt ist.

10. Fenster- oder Türrahmen nach Anspruch 9,
**dadurch gekennzeichnet, dass** im Halteelement (10) ein Bauteil zum Befestigen des Zugelements (62) mit Kunststoff umspritzt ist.

11. Verfahren zum Verbinden zweier Profilleisten (30, 32) aus Metall eines Fenster- oder Türrahmens mit den Schritten:
- Vorsehen einer ersten Profilleiste (30) mit einer Wand (36),
- Vorsehen einer zweiten Profilleiste (32) mit einer Stirnseite (58) und ausgelildet mit einer längsgerichteten hinterschnittenen Nut (54),
- Vorsehen einer Verbindungsvorrichtung nach Anspruch 1 oder 2,
- Vorsehen einer Verbindung nach Anspruch 1 oder 2 durch
- ortsfestes Anbringen des Halteelements (10) an der zweiten Profilleiste (32) durch formschlüssiges Einschieben und festlegen des Halteelementes in die längsgerichtete, hinterschnittene Nut (54), derart, dass die Stirnfläche (20) des Haltelements (10) hinter der Stirnseite (58) zurücksteht,
- Ausbilden einer Öffnung (56) in der Wand (36) der ersten Profilleiste (30),
- Anlegen der ersten Profilleiste (30) an der Stirnseite (58) der zweiten Profilleiste (32) mit der Öffnung (56) gegenüber vom Halteelement (10),
- Einführen des Zugmittels (62) durch die Öffnung (56),
- Befestigen des Zugmittels (62) am Halteelement (10), und
- Spannen des Zugmittels (62).

## Claims

1. A connection of a first section bar (30) consisting of metal with a second section bar (32) consisting of metal by means of a connecting apparatus,
with the first section bar (30) being formed with an opening (56) in a wall (36) which abuts the second section bar (32) after the connection of the section bars (30, 32),
with the second section bar (32) being further formed with a longitudinal undercut groove (54),
with the connecting apparatus further comprising a holding element (10) and a tension element (62),
with the holding element (10) being further attachable at the second section bar (32) in the vicinity of its face (58) in such a stationary manner that a face area (20) of the holding element (10) is set back behind the face (58),
with a hole (22) being further provided in the face area (20),
and with the tension element (62) being capable of bearing against the first section bar (30) upon its side facing away from the wall (36) which comprises the opening (56) through which the tension element (62) may extend, and with the tension element (62) being capable of being connected with the hole (22) of the holding element (10) in such a manner that the second section bar (32) is biased against the first section bar (30),
**characterised in that**
the holding element (10) comprises a longitudinal base body (12) by means of which it may be inserted into the longitudinal undercut groove (54) of the second section bar (32) and positively located therein, in particular by caulking, and that the holding element (10) is provided with a projection (24) which enlarges the face area (20) for positioning the hole (22).

2. The connection according to Claim 1,
**characterised in that** a supporting element (24) is formed at the holding element (10), which is capable of engaging a supporting area (40, 42) of the first section bar (30) in such a manner that a rotation of the second section bar (32) about its longitudinal axis relative to the first section bar (30) is prevented.

3. A window or door frame, comprising:
- a first section bar (30) consisting of metal which comprises a wall (36), and
- a second section bar (32) consisting of metal which abuts the first section bar (30) with a face (58),
**characterised in that** the first section bar (30) is connected with the second section bar (32) by means of the connection according to Claim 1 or 2,
- with the holding element (10) being attached at the second section bar (32) in the vicinity of its face (58) in such a stationary manner that the face area (20) of the holding element (10) is set back behind the face (58) of the second section bar (32),
- a hole (56) being formed in the wall (36) of the first section bar (30), and
- the tension element (62) bearing against the side of the wall (36) facing away from the holding element (10), extending through the opening (56) and being connected with the holding element (10) in such a manner that the second section bar (32) is biased against the first section bar (30).

4. The window or door frame according to Claim 3,
**characterised in that** the wall is a side wall (36) of the first section bar (30) and the second section bar (32) abuts the side wall (36) with its face (58).

5. The window or door frame according to Claim 3 or 4,
**characterised in that** the first section bar (30) comprises a supporting area (40, 42) and a supporting element (24) is provided at the holding element (10), which engages the supporting area in such a manner that a rotation of the second section bar (32) about its longitudinal axis relative to the first section bar (30) is prevented.

6. The window or door frame according to Claim 5,
**characterised in that** the supporting area is a longitudinal edge (40, 42) at the wall (36) of the first section bar (30) and the supporting element is a supporting arm (24) which is integrally formed at the holding element (10).

7. The window or door frame according to one of Claims 3 through 6,
**characterised in that** the second section bar (32) comprises a longitudinal undercut groove (54) into which the holding element (10) is inserted from the face (58) of the second section bar (32) and caulked in particular with the second section bar (32).

8. The window or door frame according to one of Claims 3 through 7,
**characterised in that** a hole (22) is formed in the holding element (10) and the tension element is a screw (62) which is screwed, in particular in a self-tapping manner, into the hole (22).

9. The window or door frame according to one of Claims 3 through 8,
**characterised in that** the holding element (10) is made of synthetic material.

10. The window or door frame according to Claim 9,
**characterised in that** in the holding element (10) a component for securing the tension element (62) is spray-coated all over with synthetic material.

11. A method for connecting two section bars (30, 32) consisting of metal of a window or door frame, comprising the steps of:
- providing a first section bar (30) with a wall (36),
- providing a second section bar (32) with a face (58) and formed with a longitudinal undercut groove (54) therein,
- providing a connecting apparatus according to Claim 1 or 2,
- providing as connection according to Claim 1 or 2 by means of attaching the holding element (10) at the second section bar (32) in a stationary manner by the positive insertion into and location of the holding element in the longitudinal undercut groove (54) so that the face area (20) is set back behind the face (58),
- forming an opening (56) in the wall (36) of the first section bar (30),
- abutting the first section bar (30) against the face (58) of the second section bar (32) with the opening (56) opposite the holding element (10),
- inserting the tension means (62) through the opening (56),
- securing the tension means (62) at the holding element (10), and
- tightening the tension means (62).

## Revendications

1. Assemblage entre un premier profilé (30) en métal et un deuxième profilé (32) en métal à l'aide d'un dispositif d'assemblage,
le premier profilé (30) étant formé avec une ouverture (56) pratiquée dans une paroi (36) qui est en contact avec le deuxième profilé (32) une fois les profilés (30, 32) assemblés, le deuxième profilé (32) étant de plus formé avec une rainure (54) contre-dépouillée pratiquée dans le sens de la longueur, le dispositif d'assemblage présentant de plus un élément de maintien (10) et un élément de traction (62),
l'élément de maintien (10) pouvant de plus être monté fixe au deuxième profilé (32) à proximité de sa face d'about (58) de telle sorte qu'une face d'about (20) de l'élément de maintien (10) reste en arrière de ladite face d'about (58),
un alésage (22) étant de plus prévu dans la face d'about (20), et l'élément de traction (62) pouvant, sur le premier profilé (30), s'appuyer sur la face de la paroi (36) opposée à l'élément de maintien (10), laquelle paroi présente l'ouverture (56) à travers laquelle peut s'étendre l'élément de traction (62), et l'élément de traction (62) pouvant être relié de telle sorte à l'alésage (22) de l'élément de maintien (10) que le deuxième profilé (32) est pressé contre le premier profilé (30),
**caractérisé en ce que**
l'élément de maintien (10) présente un corps de base (12) allongé lui permettant de coulisser par liaison de forme dans une rainure (54) contre-dépouillée pratiquée dans le sens de la longueur dans le deuxième profilé et dans laquelle il peut être fixé plus particulièrement par refoulement, et **en ce que** l'élément de maintien (10) est muni d'un embout (24) qui agrandit la face d'about (20) pour le positionnement de l'alésage (22).

2. Assemblage selon la revendication 1,
**caractérisé en ce qu'**un élément d'appui (24) est formé sur l'élément de maintien (10), lequel peut avoir prise sur une surface d'appui (40, 42) du premier profilé (30) de manière à empêcher une rotation du deuxième profilé (32) autour de son axe longitudinal par rapport au premier profilé (30).

3. Cadre de fenêtre ou de porte pourvu
- d'un premier profilé (30) en métal présentant une paroi (36), et
- d'un deuxième profilé (32) en métal qui se trouve avec une face d'about (58) en contact avec le premier profilé (30),
**caractérisé en ce que** le premier profilé (30) est relié au deuxième profilé (32) à l'aide d'un assemblage selon la revendication 1 ou 2,
- l'élément de maintien (10) étant monté fixe au deuxième profilé (32) à proximité de la face d'about (58) de telle sorte que la face d'about (20) de l'élément de maintien (10) reste en arrière de la face d'about (58) du deuxième profilé (32),
- l'ouverture (56) étant aménagée dans la paroi (36) du premier profilé (30), et
- l'élément de traction (62) s'appuyant sur la face de la paroi (36) opposée à l'élément de maintien (10), faisant saillie de l'ouverture (56) et étant relié de telle sorte à l'élément de maintien (10) que le deuxième profilé (32) est pressé contre le premier profilé (30).

4. Cadre de fenêtre ou de porte selon la revendication 3,
**caractérisé en ce que** la paroi consiste en une paroi latérale (36) du premier profilé (30) et le deuxième profilé (32) se trouve, avec sa face d'about (58), en contact avec ladite paroi latérale (36).

5. Cadre de fenêtre ou de porte selon la revendication 3 ou 4,
**caractérisé en ce que** le premier profilé (30) présente une surface d'appui (40, 42) et qu'un élément d'appui (24) est prévu sur l'élément de maintien (10), lequel est en prise avec la surface d'appui (40, 42) de manière à empêcher une rotation du deuxième profilé (32) autour de son axe longitudinal par rapport au premier profilé (30).

6. Cadre de fenêtre ou de porte selon la revendication 5,
**caractérisé en ce que** la surface d'appui consiste en un bord longitudinal (40, 42) courant le long de la paroi (36) du premier profilé (30) et l'élément d'appui en un bras d'appui (24) formé d'un seul tenant avec l'élément de maintien (10).

7. Cadre de fenêtre ou de porte selon l'une des revendications 3 à 6,
**caractérisé en ce que** le deuxième profilé (32) présente une rainure (54) contre-dépouillée pratiquée dans le sens de la longueur, dans laquelle l'élément de maintien (10) est poussé à partir de la face d'about (58) du deuxième profilé (32) et plus particulièrement maintenu par refoulement dans le deuxième profilé (32).

8. Cadre de fenêtre ou de porte selon l'une des revendications 3 à 7,
**caractérisé en ce qu'**un alésage (22) est formé dans l'élément de maintien (10), et l'élément de traction consiste en une vis (62) laquelle est vissée dans l'alésage (22), plus particulièrement par autotaraudage.

9. Cadre de fenêtre ou de porte selon l'une des revendications 3 à 8,
**caractérisé en ce que** l'élément de maintien (10) est réalisé à partir de matière synthétique.

10. Cadre de fenêtre ou de porte selon la revendication 9,
**caractérisé en ce qu'**une pièce servant à la fixation de l'élément de traction (62) est enrobée de matière synthétique dans l'élément de maintien (10).

11. Procédé pour assembler deux profilés (30, 32) en métal d'un cadre de fenêtre ou de porte comprenant les étapes suivantes :
- prévoir un premier profilé (30) avec une paroi (36),
- prévoir un deuxième profilé (32) avec une face d'about (58) et formé avec une rainure (54) contre-dépouillée pratiquée dans le sens de la longueur,
- prévoir un dispositif d'assemblage selon la revendication 1 ou 2,
- prévoir un dispositif d'assemblage selon la revendication 1 ou 2 par
- montage fixe de l'élément de maintien (10) dans le deuxième profilé (32) par coulissement par liaison de forme et par fixation de l'élément de maintien dans la rainure (54) contre-dépouillée pratiquée dans le sens de la longueur de telle sorte que la face d'about (20) de l'élément de maintien (10) reste en arrière de la face d'about (58),
- réaliser une ouverture (56) dans la paroi (36) du premier profilé (30),
- placer le premier profilé (30) contre la face d'about (58) du deuxième profilé (32) avec l'ouverture (56) face à l'élément de maintien (10),
- Introduire l'élément de traction (62) dans l'ouverture (56),
- fixer l'élément de traction (62) sur l'élément de maintien (10), et
- serrer l'élément de traction (62).
